# EUROPÄISCHE PATENTSCHRIFT

(11) **EP 2 588 250 B1**
(45) Veröffentlichungstag und Bekanntmachung des Hinweises auf die Patenterteilung: **30.11.2016**
(21) Anmeldenummer: 11746439.6
(22) Anmeldetag: 01.07.2011
(51) Int. Cl.: B05B 11/00

(54) **DOSIERSPENDER**
DOSING DISPENSER
DISTRIBUTEUR DOSEUR

(30) Priorität: 01.07.2010 DE 202010009751 U
(43) Veröffentlichungstag der Anmeldung: 08.05.2013
(73) Patentinhaber: Holzmann, Werner, 6610 Wängle (AT)
(72) Erfinder: Holzmann, Werner, 6610 Wängle (AT)
(74) Vertreter: Bockhorni & Kollegen
(86) Internationale Anmeldenummer: PCT/EP2011/003287
(87) Internationale Veröffentlichungsnummer: WO 2012/000682

(56) Entgegenhaltungen:
- EP-A2- 0 753 353
- DE-A1- 4 210 225
- FR-A1- 2 728 809
- FR-A1- 2 870 525

## Beschreibung

Die Erfindung betrifft einen Dosierspender gemäss dem Oberbegriff des Anspruches 1. Ein derartiger Dosierspender ist aus der EP 0 753 353 A2 bzw. FR 27 28 809 A1 bekannt.

Aus dem Stand der Technik sind zudem Dosierspender bekannt, bei denen das Mischungsverhältnis zweier Komponenten stufenlos einstellbar ist. Ein derartiger Dosierspender lässt sich beispielsweise als Lippenproduktspender einsetzen, um zwei Komponenten mit unterschiedlichen Farbtönungen zu mischen, so dass sich die Farbe in einem breiten Bereich stufenlos einstellen lässt. Die Abmaße von Dosierspender für diese Produkte sind äußerst klein, daher benötigen diese einen sehr kompakten Aufbau aller Komponenten, insbesondere der Pumpeneinheit. Auch die Dosiermenge ist bei diesen Produkten im Vergleich zum Stand der Technik extrem klein. Zudem sind diese Produkte hoch viskos und benötigen somit eine Pumpe mit kleinem Totvolumen und relativ zum Dosiervolumen weit öffnende Ventile. Um bei diesen Anforderungen eine genaue Dosierung zu erreichen, sollten zusätzlich die Ventile exakt und selbsttätig schließen, um Produktrückfluss zu vermeiden. Des Weiteren muss eine kostengünstige Produktion durch Verwendung weniger Einzelteile und eine einfache Montage ermöglicht werden.

Bei der WO 00/09270, insbes. Fig. 3, besitzt der Dosierspender zwei Pumpeinheiten, denen jeweils eine auswechselbare Kartusche zugeordnet ist, in der beispielsweise jeweils ein Sonnenmilchtyp mit stark unterschiedlichen Lichtschutzfaktoren enthalten ist. Dies gilt auch für die Lösung gemäss der WO 03/092905, bei der zwei Pumpeinheiten an der oberen Seite von je einer Kartusche vertieft eingesetzt sind und zudem durch zylindrische Vertiefungen im Gehäuse gehalten werden. Die Pumpeinheiten bzw. deren Pumpkolben werden dabei über ein Stellelement betätigt, das in Verbindung mit einem Pump- oder Düsenkopf steht, der in einem Gehäuse des Dosierspenders gelagert ist und vom Verbraucher über eine Handhabe betätigt wird. Diese bekannten Dosierspender haben sich in der Praxis grundsätzlich bewährt; gleichwohl haften ihnen noch Nachteile an. Insbesondere weisen die Pumpeinheiten und ihre Lagerung am Kartuschenausgang einen vergleichsweise komplizierten Aufbau auf.

Demgegenüber liegt der Erfindung die Aufgabe zugrunde, einen Dosierspender zu schaffen, der wenigstens eine konstruktiv einfachere und betriebssichere Pumpeinheit aufweist.

Diese Aufgabe wird durch einen Dosierspender mit den Merkmalen des Anspruches 1 gelöst. Bevorzugte Ausgestaltungen sind Gegenstand der abhängigen Ansprüche.

Die erfindungsgemäße Lösung hat im Vergleich zu den eingangs beschriebenen Dosierspendern einen besonders einfachen und stabilen Aufbau, da die Pumpeinheit im oberen Bereich der Kartusche bzw. des Behälters in einer Hülse geführt ist. Durch diese Hülse in Fortsetzung der Kartusche kann die jeweils zu dosierende Komponente einfach durch das Einlass- und Auslassventil der Pumpeinheit geleitet werden. Zudem kann durch diese Anordnung die Führung des Pumpkolbens bzw. die Lagerung des Pumpzylinders sehr stabil ausgeführt und die Anzahl der beweglichen Bauelemente reduziert werden. Bevorzugt ist die Pumpeinheit dabei als Spritzgussteil hergestellt.

Besonders vorteilhaft ist dabei, dass der Pumpkolben bzw. Pumpzylinder der jeweiligen Pumpeinheit mit der Hülse am Behälter besonders einfach montiert werden und dabei eine stabile Bauweise mit geringer Bauhöhe bietet. Vorteilhafte Weiterbildungen der Erfindung sind Gegenstand der weiteren Unteransprüche. So ist die Hülse bevorzugt einstückig an dem Behälter angeformt, insbesondere in Spritzgusstechnik. Zudem kann die Hülse in ihrem Inneren Ring-Sicken oder Hinterschnitte zur Verrastung mit dem Pumpzylinder und/oder dem Pumpkolben aufweisen. Damit ist der Pumpzylinder in die Hülse sicher verankert bzw. eingepresst, so dass der Pumpzylinder mit seiner Unterseite ein Einlassventil, insbesondere in Form einer Membran sicher fixieren bzw. einklemmen kann.

Von besonderer Bedeutung ist die Ausführung der Feder für das Auslassventil, die an einem umklappbaren Federbügel angeordnet ist, wobei dieser bevorzugt mit dem Pumpkolben einstückig spritzgegossen ist. Dabei kann der Federbügel ein Filmscharnier und diesem gegenüberliegend einen Rastzapfen aufweisen, so dass sich eine einfache, kostengünstige Herstellung und Montage ergibt. Hierbei kann die Feder auch aus Kunststoff bestehen und einstückig in Mäanderform am Federbügel angeformt sein, so dass ein besonders einfacher Aufbau erzielt wird.

Nachfolgend werden bevorzugte Ausführungsbeispiele der Erfindung anhand der Zeichnung näher erläutert. Hierbei zeigen:
Fig. 1 einen Behälter für eines Dosierspenders mit Pumpeinheit (in drei Ansichten);
Fig. 2 eine Ausführungsform eines Pumpkolbens (in drei Ansichten); und
Fig. 3 eine Detailansicht des Pumpzylinders in zwei Perspektivansichten.

Anhand der Perspektivansicht in Fig. 1 soll zunächst das Grundkonzept der Dosierspenderpumpe beschrieben werden, der allgemein aus einem Behälter 1, insbesondere in ovaler oder halbkreisförmiger Kartuschenform, und einer Pumpeinheit 2 besteht. Dabei können in einem Dosierspender zwei oder mehr derartiger Behälter 1 mit jeweils zugeordneter Pumpeinheit vorgesehen sein. In vorteilhafter Weise kann dabei die Einstellung der Mischung der einzelnen Komponenten in den Behältern 1 durch Verdrehen eines nicht dargestellten Stellelementes erfolgen. In vielen Anwendungsfällen reicht jedoch die fixe Einstellung des Mischungsverhältnisses auch aus. Die Ausgabe der Komponente aus dem jeweiligen Behälter 1 erfolgt hierbei durch Druck des Pumpkolbens 3 der Pumpeinheit 2 über ein Betätigungselement B, wie dies hier nur schematisch angedeutet ist. Der Pumpkolben 3 wirkt hierbei mit einem Pumpzylinder 6 zusammen, wie aus den Schnittdarstellungen der Fig. 1 ersichtlich ist und in Fig. 3 vergrößert dargestellt ist. Diese bevorzugt als sog. Druck-Saugpumpe ausgebildete Pumpeinheit 2 ist neuerungsgemäß in einer Hülse 7 eingesetzt, die den Behälter 1 im oberen Bereich fortsetzt. In fertigungstechnisch günstiger Weise ist die Hülse 7 zusammen mit dem Behälter 1 spritzgegossen, so dass sich eine stabile, integrale Bauweise ergibt. In den Ringraum zwischen Innenseite der Hülse 7 und Außenumfang des Pumpzylinders 6 ist zudem in einfacher Weise eine Schraubenfeder zur Rückstellung des Pumpkolbens 3 eingefügt.

In der linken Schnittdarstellung von Fig. 1 ist der Pumpkolben 3 in nicht-betätigter Stellung gezeigt, während in der mittleren Darstellung der Pumpkolben 3 in den Pumpzylinder 6 niedergedrückt ist. Hierdurch wird das Volumen des Pumpraums 4a, so dass sich in Folge ein Einlassventil 4' öffnet und die Komponente aus dem Behälter 1 ansaugt und ein federbeaufschlagtes Auslassventil 4 öffnet. Dieses ist hier durch eine Kugel gebildet, die von einer Feder 5 gegen den zugehörigen Ventilsitz im Pumpkolben 3 niedergedrückt wird. Der Pumpkolben 3 und der Pumpzylinder 6 werden dabei innerhalb der Hülse 7 durch umlaufende Sicken 7' gehalten, die diese Bauteile durch Verrastung mit entsprechenden Abstufungen (vgl. Fig. 2 und 3) am Pumpzylinder 6 und Pumpkolben 3 in der Hülse 7 arretieren. Hierdurch ist der bevorzugt aus elastischem Kunststoff gebildete Pumpzylinder 6 in die Hülse 7 in abdichtender Weise fixiert bzw. eingepresst, wobei der Pumpzylinder 6 mit seiner Unterseite auch das Einlassventil 4', insbesondere in Form einer Membran, klemmt (vgl. Fig. 3, rechte Perspektivansicht).

In Fig. 2 ist der Pumpkolben 3 in Seitenansicht, Schnittdarstellung und Perspektivansicht dargestellt. Dabei ist der Aufbau der dem Auslassventil 4 zugeordneten Feder 5 ersichtlich, die an einem Federbügel 5a angeordnet ist, der bevorzugt mit dem Pumpkolben 3 einstückig spritzgegossen ist. Dabei kann am Federbügel 5a ein Filmscharnier 5b gebildet sein, um diesen umzuklappen und mit einem gegenüberliegenden Rastzapfen 5c in der Wandung des Pumpkolbens 3 zu verriegeln. Wie ersichtlich ist die Kunststoff-Feder 5 bevorzugt in Mäanderform am Federbügel 5a angeformt bzw. spritzgegossen, so dass sich eine Vorspannung ergibt und die Feder 5 bei Betätigung der Pumpeinheit 2 auf Block geht.

In Fig. 3 ist der Pumpzylinder 6 in Perspektivansicht von oben und von unten dargestellt. Wie ersichtlich weist dieser einen Pumpraum 4a auf und am Außenumfang eine Gestaltung in Art einer Manschetten-Dichtung, um die Pumpeinheit 2 sicher gegenüber der Hülse 7 bzw. den Behälter 1 abzudichten, insbesondere während der Betätigung des Pumpkolbens 3, der dann in den Pumpraum 4a eintaucht. Es versteht sich von selbst, dass die hierbei aus dem Behälter 1 geförderte Komponente zu einer nicht-dargestellten Mischdüse weitergeleitet werden kann. Wie oben angedeutet, können in dem Dosierspender mehrere derartiger Behälter 1 mit jeweiliger Pumpeinheit 2 vorgesehen sein, so dass durch Mittelstellung eines Stellelementes die Pumpeinheiten 2 bei identischem Hub oder Fördervolumen je 50% der Gesamtausgabemenge liefern. Die Mischung enthält dann gleiche Teile der beiden (oder mehr) Komponenten aus beiden Behältern 1. Bei entsprechenden Zwischenlagen des Stellelementes können auch entsprechende Zwischenverhältnisse zwischen den Fördervolumina gewählt werden 6, so dass jede Komponente zwischen 0% bis 100% stufenlos veränderbar ist. Die Behälter 1 können auch flaschenartig oder in Art eines Beutels ausgebildet sein sowie unterschiedliche Querschnittsformen aufweisen.

Wesentlich ist hierbei insbesondere die kompakte Bauweise, da die einzelnen Bauteile, insbesondere die Pumpeinheit 2 in die Hülse 7 integriert ist und bevorzugt in. Spritzgießtechnik kostengünstig hergestellt werden können sowie und durch Rast- oder Schnappverbindungen eine einfache Montage erzielt werden kann. Somit eignen sich die Behälter 1, insbesondere in Form einer ovalen Kartusche wie in Fig. 1 gezeigt, für verschiedene Stoffe, z. B. Kosmetika. Diese Pumpeinheit kann selbstverständlich auch als Einzelpumpe oder nicht einstellbarer Zweikomponentenspender für hoch viskose Produkte mit geringer Dosierung verwendet werden wie z. B. Rasiergel, Zweikomponentensilikon (Haftgel) oder Kleber.

## Patentansprüche

1. Dosierspender zur Dosierung von wenigstens einer in einem Behälter (1), insbesondere in Kartuschenform aufgenommenen Komponente mittels einer Pumpeinheit (2) mit einem Einlassventil (4'), einem Auslassventil (4) und einem Pumpzylinder (6) und einem darin eingesetzten Pumpkolben (3), der von einem Betätigungselement (B) beaufschlagbar ist, wobei die Pumpeinheit (2) in einer den Behälter (1) fortsetzenden Hülse (7) angeordnet ist, die einstückig an dem Behälter (1) angeformt ist. **dadurch gekennzeichnet, dass** das Auslassventil (4) von einer Feder (5) beaufschlagt ist.

2. Dosierspender nach Anspruch 1, **dadurch gekennzeichnet, dass** die Hülse (7) im Inneren mindestens einen Hinterschnitt oder Sicken (7') zur Verrastung mit dem Pumpzylinder (6) und/oder dem Pumpkolben (3) aufweist.

3. Dosierspender nach Anspruch 1 oder 2, **dadurch gekennzeichnet, dass** der Pumpzylinder (6) in die Hülse (7) dichtend eingepresst ist.

4. Dosierspender nach einem der Ansprüche 1 bis 3, **dadurch gekennzeichnet, dass** der Pumpzylinder (6) mit seiner Unterseite das Einlassventil (4'), insbesondere in Form einer Membran einklemmt.

5. Dosierspender nach einem der Ansprüche 1 bis 4, **dadurch gekennzeichnet, dass** die Feder (5) an einem Federbügel (5a) angeordnet und mit dem Pumpkolben (3) einstückig über ein Filmscharnier (5b) angeformt ist sowie gegenüberliegend einen Rastzapfen (5c) aufweist.

6. Dosierspender nach einem der Ansprüche 1 bis 5, **dadurch gekennzeichnet, dass** das Auslassventil (4) als Kugelventil ausgeführt ist.

7. Dosierspender nach einem der Ansprüche 1 bis 6, **dadurch gekennzeichnet, dass** das Einlass- und das Ausgangsventil (4', 4) selbständig schließende Ventile sind, die bei Druck öffnen.

8. Dosierspender nach einem der Ansprüche 1 bis 7, **dadurch gekennzeichnet, dass** die Feder zur Rückführung des Pumpkolbens (3) zwischen Hülse (7) und Pumpzylinder (6) geführt ist und sich außerhalb des Komponentenflusses befindet.

9. Dosierspender nach einem der Ansprüche 1 bis 8, **dadurch gekennzeichnet, dass** der Pumpkolben (3) neben der Führung im Pumpraum (4a) auch in der Hülse (7) geführt ist.

## Claims

1. A dosing dispenser for dosing of at least one component contained in a container (1), in particular in form of a cartridge, by means of a pump unit (2) with an intake valve (4'), an outtake valve (4) and a pump cylinder (6) and a pump piston (3) inserted therein, which can be applied by an actuation member (B), with the pump unit (2) being arranged in a sleeve (7) which continues the container (1), the sleeve being integrally molded to the container (1), **characterized in that** the outlet valve (4) is applied by a spring (5).

2. The dosing dispenser according to claim 1, **characterized in that** the sleeve (7) has at least an undercut or beading (7') for locking with the pump cylinder (6) and/or the pump piston (3).

3. The dosing dispenser according to claim 1 or 2, **characterized in that** the pump cylinder (6) is pressed into the sleeve (7) in a sealing manner.

4. The dosing dispenser according to one of the claims 1 to 3, **characterized in that** the pump cylinder (6) clamps the inlet valve (4') with its bottom side, in particular in form of a membrane.

5. The dosing dispenser according to one of the claims 1 to 4, **characterized in that** the spring (5) is arranged at a spring bow (5a) and is integrally shaped with the pump piston (3) via a film hinge (5b) and furthermore has a latching pin (5c) on the opposite side.

6. The dosing dispenser according to one of the claims 1 to 5, **characterized in that** the outlet valve (4) is designed as a ball valve.

7. The dosing dispenser according to one of the claims 1 to 6, **characterized in that** the inlet and the outlet valve (4', 4) are independently closing valves which open under pressure.

8. The dosing dispenser according to one of the claims 1 to 7, **characterized in that** the spring for bringing back the pump piston (3) is guided between the sleeve (7) and the pump cylinder (6) and is located outside the component flow.

9. The dosing dispenser according to one of the claims 1 to 8, **characterized in that** the pump piston (3) is, besides the guide in the pump space (4a), guided in the sleeve (7), too.

## Revendications

1. Distributeur doseur destiné à doser au moins un composant reçu dans un récipient (1), en particulier sous forme de cartouche, au moyen d'une unité de pompe (2) ayant une soupape d'entrée (4'), une soupape de sortie (4) et un cylindre de pompe (6) et un piston de pompe (3) y inséré qui peut être soumis à l'action d'un élément d'actionnement (B), dans lequel ladite unité de pompe (2) est disposée dans une douille (7) qui prolonge le récipient (1) et qui est surmoulée d'un seul tenant sur le récipient (1), **caractérisé par le fait que** la soupape de sortie (4) est sollicitée par un ressort (5).

2. Distributeur doseur selon la revendication 1, **caractérisé par le fait que** ladite douille (7) présente à l'intérieur au moins une contre-dépouille ou moulure (7') destinée à l'enclenchement avec le cylindre de pompe (6) et/ou le piston de pompe (3).

3. Distributeur doseur selon la revendication 1 ou 2, **caractérisé par le fait que** le cylindre de pompe (6) est pressé à étanchement dans la douille (7).

4. Distributeur doseur selon l'une quelconque des revendications 1 à 3, **caractérisé par le fait que** le cylindre de pompe (6) serre, par sa face inférieure, la soupape d'entrée (4'), en particulier sous forme d'une membrane.

5. Distributeur doseur selon l'une quelconque des revendications 1 à 4, **caractérisé par le fait que** le ressort (5) est disposé sur un étrier de ressort (5a) et est surmoulé d'un seul tenant avec le piston de pompe (3) via une charnière film (5b) et présente un tenon d'arrêt (5c) situé en vis-à-vis.

6. Distributeur doseur selon l'une quelconque des revendications 1 à 5, **caractérisé par le fait que** la soupape de sortie (4) est réalisée comme soupape à bille.

7. Distributeur doseur selon l'une quelconque des revendications 1 à 6, **caractérisé par le fait que** les soupapes d'entrée et de sortie (4', 4) sont des soupapes se fermant automatiquement qui s'ouvrent en cas de pression.

8. Distributeur doseur selon l'une quelconque des revendications 1 à 7, **caractérisé par le fait que** le ressort destiné à rappeler le piston de pompe (3) est guidé entre la douille (7) et le cylindre de pompe (6) et est situé à l'extérieur du flux de composant.

9. Distributeur doseur selon l'une quelconque des revendications 1 à 8, **caractérisé par le fait que**, outre le guidage dans l'espace de pompe (4a), le piston de pompe (3) est guidé également dans la douille (7).
